# EUROPÄISCHE PATENTSCHRIFT

(11) **EP 2 064 445 B1**
(45) Veröffentlichungstag und Bekanntmachung des Hinweises auf die Patenterteilung: **10.10.2012**
(21) Anmeldenummer: 07788285.0
(22) Anmeldetag: 07.08.2007
(51) Int. Cl.: F04B 35/04, F04B 39/10

(54) **HUBKOLBENVERDICHTER**
RECIPROCATING PISTON COMPRESSOR
COMPRESSEUR À PISTON ALTERNATIF

(30) Priorität: 07.09.2006 DE 102006042015
(43) Veröffentlichungstag der Anmeldung: 03.06.2009
(73) Patentinhaber: BSH Bosch und Siemens Hausgeräte GmbH, 81739 München (DE)
(72) Erfinder: GIACCHI, Marco, 73550 Waldstetten (DE); KUSNIK, Thorsten, 89431 Bächingen (DE); SCHUBERT, Jan-Grigor, 89250 Senden (DE)
(86) Internationale Anmeldenummer: PCT/EP2007/058184
(87) Internationale Veröffentlichungsnummer: WO 2008/028736

(56) Entgegenhaltungen:
- WO-A-97/01033
- WO-A-03/001061
- DE-A1- 19 860 726
- GB-A- 392 811

## Beschreibung

Die vorliegende Erfindung betrifft einen Verdichter mit einem Zylinder, der eine Verdichterkammer von kreisrundem Querschnitt enthält, in der ein Hubkolben hin und her beweglich ist. Ein- und Auslassöffnungen für ein zu verdichtendes Medium sind häufig beide an einer Stirnwand des Zylinders angeordnet. Um den Öffnungen einen im Verhältnis zum Durchmesser der Stirnwand möglichst großen Durchmesser geben zu können, sind sie meist auf verschiedenen Seiten einer die Stirnwand diametral kreuzenden imaginären Mittelebene angeordnet.

Um einen hohen Wirkungsgrad des Verdichters zu erzielen, muss dessen Totvolumen so klein wie möglich sein. Es ist daher bekannt, an einem Hubkolbenverdichter die der Stirnwand zugewandte Oberfläche des Kolbens mit einem Vorsprung zu versehen, der am oberen Totpunkt des Kolbens in die Auslassöffnung eingreift, um darin enthaltenes Medium so vollständig wie möglich aus der Verdichterkammer auszutreiben.

Damit der Vorsprung des Kolbens zuverlässig in die Auslassöffnung einrücken kann, darf der Kolben in der Verdichterkammer nicht um deren Längsachse drehbar sein. Bei einem herkömmlichen, von einem rotierenden Motor über einen Kurbeltrieb angetriebenen Hubkolben ist dies kein Problem. Bei neueren Verdichterbauformen, wie etwa bei dem aus US 6 506 032 B2 bekannten Linearverdichter, ist eine Drehung des Kolbens um die Längsachse nicht ausgeschlossen. Wenn ein solcher drehbarer Kolben in der oben beschriebenen Weise mit einem Vorsprung versehen ist, besteht die Gefahr, dass der Vorsprung nach einer Drehung des Kolbens nicht mehr in die Auslassöffnung trifft und statt dessen gegen die Stirnwand des Zylinders schlägt, was zur Zerstörung des Verdichters führen kann. Siehe auch GB 392 811 mit dem nächten Stand der Technik.

Aufgabe der Erfindung ist, einen Verdichter anzugeben, der einen hohen Wirkungsgrad erreicht, ohne dass eine Drehung des Kolbens in der Verdichterkammer um deren Längsachse konstruktiv ausgeschlossen werden muss.

Die Aufgabe wird in Anspruch 1 dadurch gelöst, dass bei einem Verdichter mit einem Zylinder, in dem eine Verdichterkammer von kreisrundem Querschnitt gebildet ist und in einer Stirnwand des Zylinders Ein- und Auslassöffnungen für ein zu verdichtendes Medium gebildet sind, und einem in der Verdichterkammer hin und her beweglichen Hubkolben, der an seiner der Stirnwand zugewandten Oberfläche einen Austreibervorsprung trägt, der in einer Totpunktstellung des Kolbens in die Auslassöffnung eingreift, die Längsachse des Zylinders durch die Auslassöffnung verläuft. Als Längsachse soll die Zentrumsachse verstanden sein.

Um trotz der zentralen Platzierung der Auslassöffnung einen großen Querschnitt der Einlassöffnung zu realisieren, hat letztere vorzugsweise einen unrunden Querschnitt, dessen Abmessung in Umfangsrichtung des Zylinders größer ist als in radialer Richtung.

Insbesondere kann die Einlassöffnung einen Querschnitt in Form eines Kreisbogens aufweisen.

Alternativ können eine Mehrzahl von um die Auslassöffnung herum verteilten Einlassöffnungen vorgesehen sein. Auch diese sind zweckmäßigerweise entlang eines Kreisbogens verteilt.

Der Kreisbogen ist zweckmäßigerweise zur Längsachse konzentrisch. Vorzugsweise erstreckt er sich über einen Winkel von weniger als 180°. Letzteres ist insbesondere sinnvoll, um den gesamten Einlassquerschnitt mit einem einzigen Absperrkörper absperren zu können.

Ein solcher Absperrkörper ist vorzugsweise durch eine in der Verdichterkammer angeordnete erste Blattfeder gegen die Einlassöffnung beaufschlagt.

Um die Biegebelastung der Blattfeder im Betrieb klein zu halten, ist es zweckmäßig, diese im Verhältnis zu den radialen Abmessungen des Verdichters möglich lang zu machen. Hierfür ist es insbesondere zweckmäßig, wenn die Blattfeder an einem der Einlassöffnung diametral gegenüberliegenden Ort der Stirnwand befestigt ist.

Um zu verhindern, dass die Blattfeder die Auslassöffnung versperrt, ist sie vorzugsweise mit einer Öffnung versehen, durch die die Längsachse des Zylinders verläuft.

Ein zweiter Absperrkörper ist vorzugsweise durch eine an der Außenseite der Stirnwand angeordnete zweite Blattfeder gegen die Auslassöffnung beaufschlagt.

Der Zusammenbau des Verdichters ist vereinfacht, wenn erste und zweite Blattfeder durch wenigstens eine gemeinsame Niete an der Stirnwand befestigt sind. Vorzugsweise ist jede Blattfeder von wenigstens zwei Nieten gehalten, um eine Verdrehung der Blattfeder zu verhindern, die dazu führen könnte, dass der Sperrkörper die zugeordnete Öffnung nicht mehr korrekt verdeckt.

Weitere Merkmale und Vorteile der Erfindung ergeben sich aus der nachfolgenden Beschreibung von Ausführungsbeispielen unter Bezugnahme auf die beigefügten Figuren.

Es zeigen:
- Fig. 1: eine perspektivische Ansicht eines erfindungsgemäßen Linearverdichters;
- Fig. 2: eine auseinandergezogene Ansicht von Teilen des Verdichters aus Fig. 1; und
- Fig. 3: einen Schnitt durch den Zylinder des Verdichters aus Fig. 1.

Fig. 1 zeigt beispielhaft den Aufbau eines Linearverdichter für ein Kältegerät, der eine bevorzugte Anwendung der Erfindung darstellt. Der Linearverdichter hat einen steifen, in Draufsicht in etwa U-förmigen Rahmen, der aus zwei flachen Wandstücken 1 und einem Bogen 2 zusammengesetzt ist. Zwischen einander zugewandten Stirnseiten des Bogens 2 und der zwei Wandstücke 1 ist eine erste Membranfeder 3 eingespannt, eine zweite Membranfeder 4 von gleicher Gestalt wie die Membranfeder 3 ist an von dem Bogen 2 abgewandten Stirnseiten der Wandstücke 1 befestigt.

Die aus Federblech gestanzten Membranfedern 3, 4 haben jeweils vier Federarme 5, die sich im Zickzack von den Wandstücken 1 zu einem Mittelabschnitt 6 erstrecken, mit dem sie zusammentreffen. Der Mittelabschnitt 6 weist jeweils zwei Bohrungen auf, zwei äußere, an denen mit Hilfe von Schrauben oder Nieten 7 ein permanent magnetischer Schwingkörper 8 aufgehängt ist, und eine mittlere Bohrung, durch die sich bei der Membranfeder 3 eine an dem Schwingkörper 8 z. B. durch Verschraubung befestigte Kolbenstange 10 erstreckt. Die Kolbenstange 10 verbindet den Schwingkörper 8 mit einem in der Fig. nicht sichtbaren Hubkolben im Inneren eines Zylinders 15, der von dem Bogen 2 getragen ist. Kältemitteleinlass und -auslassstutzen der Pumpkammer sind mit 16 bzw. 17 bezeichnet.

Zwei Elektromagnete 9 mit E-förmigen Joch und einer um den mittleren Schenkel des E gewickelten Spule sind jeweils zwischen dem Schwingkörper 8 und den Wandstücken 1 mit dem Schwingkörper 8 zugewandten Polschuhen angeordnet und dienen zum Antreiben einer Schwingbewegung des Schwingkörpers 8. Eine Steuerschaltung 37 versorgt die Elektromagnete 9 mit einem Wechselstrom, dessen Frequenz an die Eigenfrequenz des schwingfähigen Systems angepasst ist, welches durch die Membranfedern 3, 4, den Schwingkörper 8 und den von ihm angetriebenen Hubkolben gebildet ist.

Der Zylinder 15 ist, wie in Fig. 1 erkennbar, gegliedert in einen Hauptkörper 11, in welchem der Hubkolben hin und her beweglich geführt ist, eine Ventilplatte 12, die eine Stirnwand einer im Hauptkörper ausgesparten Verdichterkammer bildet, und eine Kappe 13, an der sich die Ein- und Auslassstutzen 16, 17 befinden.

Der Aufbau des Zylinders wird deutlicher anhand der auseinandergezogenen Darstellung der Fig. 2. Der Hauptkörper 11 ist in der Fig. 2 weggelassen; der Umriss der sich in dem Hauptkörper erstreckenden Verdichterkammer ist an der Ventilplatte 12 als gestrichelter Kreis 14 angedeutet. Die Längsachse der Verdichterkammer ist als strichpunktierte Linie eingezeichnet. In der Ventilplatte 12 ist eine kreisrunde Auslassbohrung 18 exakt koaxial zu der Längsachse angeordnet. Ein kreisbogenförmiger Schlitz erstreckt sich über einen Winkel von hier etwa 120° um die Auslassbohrung 18 herum und bildet eine Einlassöffnung 19 der Verdichterkammer.

Weitere Bohrungen 20 an den Ecken der Ventilplatte 12 sind vorgesehen, um nicht dargestellte Schrauben aufzunehmen, mit denen die Ventilplatte 12 und die Kappe 13 am Hauptkörper 11 befestigt werden. Zwei weitere Bohrungen 21 dienen zur Befestigung von zwei Blattfedern 22 bzw. 23 an der Ventilplatte 12 mit Hilfe von Nieten 24. Die Blattfedern 22, 23 bilden zusammen mit der Einlassöffnung 19 bzw. der Auslassbohrung 18 jeweils Ein- und Auslassventile der Verdichterkammer. Die Blattfedern 22, 23 haben jeweils einen langgestreckten Fuß 25, in dem zu den Bohrungen 21 komplementäre Löcher 26 für die Nieten 24 gebildet sind, und eine von dem Fuß zur Längsachse hin abstehende elastische Zunge 27.

In die Zunge 27 der Blattfeder 23 ist eine Öffnung 28 geschnitten, die, wenn die Blattfeder 23 an der Ventilplatte 12 vernietet ist, die Auslassbohrung 18 frei lässt. Ein Endabschnitt 38 der Zunge 27, der sich bogenförmig um die Öffnung 28 erstreckt, bildet einen Absperrkörper des Einlassventils, der in entspanntem Zustand der Blattfeder 23 die Einlassöffnung 19 abdeckt.

Die Zunge 27 der Blattfeder 22 liegt von außen an der Auslassbohrung 18 an, wobei ihre Spitze als Absperrkörper des Auslassventils fungiert.

Das Innere der Kappe 13 ist durch eine Zwischenwand 29 in einen saugseitigen Hohlraum 30 und einen druckseitigen Hohlraum 31 unterteilt, auf die der Kältemitteleinlassstutzen 16 bzw. -auslassstutzen 17 münden und die mit der Verdichterkammer über die Einlassöffnung 19 bzw. die Auslassbohrung 18 kommunizieren.

Der mit 32 bezeichnete Hubkolben weist an seiner in der Perspektive der Fig. 2 vom Betrachter abgewandten Seite einen zur Längsachse konzentrischen Vorsprung 33 auf, dessen Länge und Durchmesser der gemeinsamen Dicke der Ventilplatte 12 und der Blattfeder 23 bzw. dem Durchmesser der Auslassbohrung 18 entsprechen. An einem oberen Totpunkt der Bewegung des Hubkolbens 32, wenn dieser die vom in der Verdichterkammer herrschenden Druck gegen die Ventilplatte 12 gedrückte Blattfeder 23 nahezu berührt, rückt der Vorsprung 33 in die Auslassbohrung 18 ein und verdrängt darin enthaltenes Restgas.

Fig. 3 zeigt einen Schnitt durch den Hauptkörper 11 der Verdichterkammer und den Hubkolben 32. Man erkennt, dass die Verdichterkammer 14 von einem ringförmigen Hohlraum 34 umgeben ist, der mit der Verdichterkammer 14 durch eine Vielzahl von kleinen Öffnungen 35 kommuniziert. Der Hohlraum 34 erstreckt sich in Längsrichtung der Verdichterkammer 14 vom oberen bis zum unteren Totpunkt des Hubkolbens 32. Er ist über eine Bohrung 36 der Ventilplatte 12 mit dem druckseitigen Hohlraum 31 der Kappe 13 verbunden und auf diese Weise mit verdichtetem Kältemittel gespeist, das in kleinen Mengen durch die Öffnungen 35 in die Verdichterkammer 14 eindringt und so zwischen deren Wänden und dem Hubkolben 32 ein Gaskissen bildet, auf dem der Hubkolben 32 reibungs- und verschleißarm beweglich ist.

## Patentansprüche

1. Verdichter mit einem Zylinder (15), in dem eine Verdichterkammer (14) von kreisrundem Querschnitt gebildet ist, wobei in einer Stirnwand (12) des Zylinders (15) Ein- und Auslassöffnungen (18, 19) für ein zu verdichtendes Medium gebildet sind, und einem in der Verdichterkammer (14) hin und her beweglichen Hubkolben (32), der an seiner der Stirnwand (12) zugewandten Oberfläche einen Austreibervorsprung (33) trägt, der in einer Totpunktstellung des Hubkolbens (32) in die Auslassöffnung (18) eingreift, wobei die Längsachse des Zylinders (15) durch die Auslassöffnung (18) verläuft, **dadurch gekennzeichnet, dass** eine Einlassöffnung (19) einen Querschnitt in Form eines Kreisbogens aufweist, dessen Abmessung in Umfangsrichtung des Zylinders größer ist als in radialer Richtung oder dass eine Mehrzahl von Einlassöffnungen entlang eines Kreisbogens um die Auslassöffnung herum verteilt sind.

2. Verdichter nach Anspruch 1, **dadurch gekennzeichnet, dass** der Kreisbogen sich über einen Winkel von weniger als 180° erstreckt.

3. Verdichter nach einem der vorhergehenden Ansprüche, **dadurch gekennzeichnet, dass** ein erster Absperrkörper (38) durch eine in der Verdichterkammer angeordnete erste Blattfeder (23) gegen die Einlassöffnung (19) beaufschlagt ist.

4. Verdichter nach Anspruch 3, **dadurch gekennzeichnet, dass** die Blattfeder (23) an einem der Einlassöffnung (19) diametral gegenüberliegenden Ort der Stirnwand (12) befestigt ist.

5. Verdichter nach Anspruch 4, **dadurch gekennzeichnet, dass** die Blattfeder (23) eine Öffnung (28) aufweist, durch die die Längsachse des Zylinders (15) verläuft.

6. Verdichter nach einem der vorhergehenden Ansprüche, **dadurch gekennzeichnet, dass** ein zweiter Absperrkörper (27) durch eine an der Außenseite der Stirnwand angeordnete zweite Blattfeder (22) gegen die Auslassöffnung (18) beaufschlagt ist.

7. Verdichter nach einem der Ansprüche 3 bis 5 und Anspruch 6, **dadurch gekennzeichnet, dass** die erste und die zweite Blattfeder (22, 23) durch wenigstens eine gemeinsame Niete (24) an der Stirnwand (12) befestigt sind.

8. Verdichter nach einem der vorhergehenden Ansprüche, **gekennzeichnet durch** einen Linearmotor (1-9) zum Antreiben der Bewegung des Kolbens (32).

## Claims

1. Compressor with a cylinder (15), in which a compressor chamber (14) of circular cross-section is formed, wherein inlet and outlet openings (18, 19) for a medium to be compressed are formed in an end wall (12) of the cylinder (15), and a stroke piston (32), which is reciprocatingly movable in the compressor chamber (14) and which carries at its surface facing the end wall (12) an expulsion projection (33) which engages in the outlet opening (18) in a top dead centre setting of the stroke piston (32), wherein the longitudinal axis of the cylinder (15) extends through the outlet opening (18), **characterised in that** an inlet opening (19) has a cross-section in the form of an arc, the size of which in circumferential direction of the cylinder is greater than in radial direction or that inlet openings of a plurality are distributed along an arc about the outlet opening.

2. Compressor according to claim 1, **characterised in that** the arc extends over an angle of less than 180°.

3. Compressor according to one of the preceding claims, **characterised in that** a first blocking body (38) is loaded on towards the inlet opening (19) by a first leaf spring (23) arranged in the compressor chamber.

4. Compressor according to claim 3, **characterised in that** the leaf spring (23) is fastened at a location, which is diametrically opposite the inlet opening (19), of the end wall (12).

5. Compressor according to claim 4, **characterised in that** the leaf spring (23) has an opening (28) through which the longitudinal axis of the cylinder (15) extends.

6. Compressor according to any one of the preceding claims, **characterised in that** a second blocking body (27) is loaded towards the outlet opening (18) by a second leaf spring (22) arranged at the outer side of the end wall.

7. Compressor according to any one of claims 3 to 5 and claim 6, **characterised in that** the first and second leaf springs (22, 23) are fastened to the end wall (12) by at least one common rivet (24).

8. Compressor according to any one of the preceding claims, **characterised by** a linear motor (1-9) for driving the movement of the piston (32).

## Revendications

1. Compresseur comprenant un cylindre (15) dans lequel une chambre de compresseur (14) de section circulaire est formée, des ouvertures d'entrée et de sortie (18, 19) pour un milieu à comprimer étant formées dans une paroi frontale (12) du cylindre (15), et comprenant un piston élévateur (32) effectuant un mouvement alternatif dans la chambre de compresseur (14), lequel piston porte, sur sa surface tournée vers la paroi frontale (12), une saillie d'expulsion (33) qui s'engage dans l'ouverture de sortie (18) lorsque le piston élévateur (32) se trouve dans une position de point mort, l'axe longitudinal du cylindre (15) passant par l'ouverture de sortie (18), **caractérisé en ce qu'**une ouverture d'entrée (19) a une section en forme d'arc de cercle dont la dimension est plus grande dans la direction circonférentielle du cylindre que dans la direction radiale ou **en ce qu'**une pluralité d'ouvertures d'entrée sont réparties le long d'un arc de cercle entourant l'ouverture de sortie.

2. Compresseur selon la revendication 1, **caractérisé en ce que** l'arc de cercle s'étend sur un angle inférieur à 180°.

3. Compresseur selon l'une des revendications précédentes, **caractérisé en ce qu'**un premier corps d'arrêt (38) est sollicité contre l'ouverture d'entrée (19) par un premier ressort à lames (23) situé dans la chambre de compresseur.

4. Compresseur selon la revendication 3, **caractérisé en ce que** le ressort à lames (23) est fixé en un endroit de la paroi frontale (12) diamétralement opposé à l'ouverture d'entrée (19).

5. Compresseur selon la revendication 4, **caractérisé en ce que** le ressort à lames (23) comporte une ouverture (28) à travers laquelle passe l'axe longitudinal du cylindre (15).

6. Compresseur selon l'une des revendications précédentes, **caractérisé en ce qu'**un second corps d'arrêt (27) est sollicité contre l'ouverture de sortie (18) par un second ressort à lames (22) situé sur le côté extérieur de la paroi frontale.

7. Compresseur selon l'une des revendications 3 à 5 et la revendication 6, **caractérisé en ce que** le premier et le second ressort à lames (22, 23) sont fixés sur la paroi frontale (12) au moyen d'au moins un rivet commun (24).

8. Compresseur selon l'une des revendications précédentes, **caractérisé par** un moteur linéaire (1-9) pour commander le mouvement du piston (32).
